# EUROPÄISCHE PATENTSCHRIFT

(11) **EP 3 478 550 B1**
(45) Veröffentlichungstag und Bekanntmachung des Hinweises auf die Patenterteilung: **23.12.2020**
(21) Anmeldenummer: 17735131.9
(22) Anmeldetag: 04.07.2017
(51) Int. Cl.: B61D 17/06, H02G 13/00, B61D 17/00

(54) **AUSSENVERKLEIDUNGSELEMENT FÜR EIN FAHRZEUG**
OUTER SKIN ELEMENT FOR A VEHICLE
ÉLÉMENT DE REVÊTEMENT EXTÉRIEUR POUR UN VÉHICULE

(30) Priorität: 04.07.2016 DE 102016112207
(43) Veröffentlichungstag der Anmeldung: 08.05.2019
(73) Patentinhaber: Bombardier Transportation GmbH, 10785 Berlin (DE)
(72) Erfinder: MAASS, Jörg-Torsten, 16515 Oranienburg (DE); SENGE, Jakob, 10439 Berlin (DE)
(74) Vertreter: Zimmermann & Partner Patentanwälte mbB
(86) Internationale Anmeldenummer: PCT/EP2017/066648
(87) Internationale Veröffentlichungsnummer: WO 2018/007393

(56) Entgegenhaltungen:
- EP-A1- 0 533 582
- WO-A1-2015/033372
- DE-T2- 60 224 258
- JP-B2- 3 479 179

## Beschreibung

Die Erfindung betrifft ein Außenverkleidungselement für ein Fahrzeug, insbesondere für ein Schienenfahrzeug, wobei das Außenverkleidungselement wenigstens einen ersten und einen zweiten Flächenabschnitt aufweist, die aneinander angrenzen, wobei die Flächenabschnitte wenigstens abschnittsweise aus im Wesentlichen elektrisch nicht leitfähigem Material bestehen.

In der Vergangenheit und auch gegenwärtig werden Wagenkästen von Schienenfahrzeugen in der Regel aus metallischen Werkstoffen hergestellt, z.B. Aluminium oder Stahl. Diese Werkstoffe weisen eine gute elektrische Leitfähigkeit auf. So kann im Falle eines Blitzeinschlags oder einer Berührung mit einer mechanisch defekten, unter Spannung stehenden Oberleitung der hohe Stromimpuls des entstehenden Fehlerstroms durch den Wagenkasten in die Schienen abgeleitet werden. Auch Fehlerströme, die aus Überschlägen oder Kurzschlüssen von Komponenten der Energieversorgung entstehen, werden aufgrund der guten elektrischen Leitfähigkeit des Wagenkastens abgeleitet.

Die Ableitung der elektrischen Energie erfolgt bei metallischen Wagenkästen durch die äußere Hülle des Wagenkastens. Nach dem Prinzip des Faraday'schen Käfigs wird ein Auftreten von gefährlichen Berührungsspannungen verhindert. Zudem stellt die Ableitung der Energie durch die äußere Hülle des Fahrzeugs sicher, dass Fahrgäste vor sekundären Auswirkungen der Fehlerströme, wie Explosionen, Feuer und Rauch geschützt sind.

Neue Generationen von Wagenkästen sind mit Außenverkleidungen versehen, die zumindest abschnittsweise aus Verbundwerkstoffen gefertigt sind. Verbundwerkstoffe sind eine gute Möglichkeit zur Gewichtseinsparung und lassen auch eine wirtschaftliche Fertigung aufwendiger bzw. komplizierter Formgebungen zu. Für Verkleidungen von Schienenfahrzeugen, z.B. für Führerstandsverkleidungen, wird häufig faserverstärkter Kunststoff, insbesondere GFK verwendet. Faserverbundwerkstoffe finden zudem zunehmend Verwendung in Dachverkleidungen, Schürzen usw.

Die Offenbarungen EP 0 533 582 A1, DE 602 24 258 T2 und JP 3 479179 B2 zeigen Beispiele aus dem Stand der Technik.

Aus der immer umfangreicheren Anwendung von nicht leitenden Verbundwerkstoffen entsteht das Problem, dass die bisher verlässliche Schutzwirkung der metallischen Außenhaut zunehmend eingeschränkt wird.

Aus dem Flugzeugbau ist bekannt, die elektrische Leitfähigkeit der Verbundwerkstoffe zur Erhöhung der elektrischen Sicherheit gegen Blitzeinschläge durch Einlage dünner, leitfähiger Folien in den äußeren Schichten der Verbundwerkstoffe zu erhöhen. Lösungen aus dem Flugzeugbau lassen sich allerdings nicht ohne weiteres auf Anwendungen in Schienenfahrzeuge übertragen. Aus den Wetterverhältnissen induzierte Blitze erzeugen Ströme mit hoher Amplitude, die für eine sehr kurze Dauer im Bereich von einigen zehn bis einigen hundert Mikrosekunden fließen. Lichtbögen aus Oberleitungs- oder Komponentenkurzschlüssen zeichnen sich durch ähnlich hohe Amplituden aus, der Stromfluss dauert aber mit bis zu ca. 100 Millisekunden deutlich länger. Damit kann die bei Oberleitungs- und Komponentenkurzschlüssen übertragene Energie wesentlich größer als durch wetterbedingte Blitze eingebrachte Energie sein. Schutzmaßnahmen müssen entsprechend stärker dimensioniert werden, wofür die bisher im Bau von Flugzeugen und Windkraftanlagen verwendeten Materialien nicht ausreichen.

Aufgabe der vorliegenden Erfindung ist folglich, den Innenraum eines elektrisch betriebenen Fahrzeuges zuverlässig vor Fehlerströmen aus Hochspannungsquellen zu schützen.

Die Aufgabe wird durch ein Außenverkleidungselement gemäß Anspruch 1, ein Schienenfahrzeug gemäß Anspruch 10 sowie ein Verfahren zur Montage des Schienenfahrzeuges nach Anspruch 15 gelöst.

Die Aufgabe wird dadurch gelöst, dass zwischen erstem und zweitem Flächenabschnitt des eingangs genannten Außenverkleidungselementes ein Potentialausgleichsleiter zum Anschluss an das Erdpotential des Fahrzeuges angeordnet ist. Die vorgeschlagene Lösung hat den Vorteil, dass sich der Schutz des Fahrers bzw. der Fahrgäste auf einfache Weise und mit geringem Materialaufwand verwirklichen lässt. Zudem hat sich gezeigt, dass eine gemäß einer Gefährdungsanalyse optimierte Anordnung von linienförmigen Schutzerdungsleitern gegenüber flächenhaft angeordneten Erdungsleitern bei gleicher Schutzwirkung ein deutlich geringeres Gesamtgewicht aufweist.

Weitere Ausführungsformen, Modifikationen und Verbesserungen ergeben sich anhand der folgenden Beschreibung und der beigefügten Ansprüche.

Gemäß einer bevorzugten Ausführungsform der Erfindung weisen der erste und der zweite Flächenabschnitt voneinander unterschiedliche Werkstoffzusammensetzungen oder Ausrichtungen auf. Die Werkstoffzusammensetzung des ersten Flächenabschnitts kann gegenüber der Werkstoffzusammensetzung des zweiten Flächenabschnitts unterschiedliche elektrisch isolierende Eigenschaften aufweisen.

Erster und zweiter Flächenabschnitt können insbesondere Abschnitte der Außenfläche des Außenverkleidungselementes sein, also nach außen weisende Flächen. Entsprechend können die Flächenabschnitte des Außenverkleidungselementes an dem erfindungsgemäßen Schienenfahrzeug nach Anspruch 10 insbesondere nach außen, vom Innenraum des Schienenfahrzeugs wegweisende Flächen des Fahrzeuges sein.

In einer weiteren vorteilhaften Ausgestaltung ist der Potentialausgleichsleiter wenigstens abschnittsweise unmittelbar an der Außenfläche der Verkleidung des Fahrzeugs angeordnet. Idealerweise grenzt der Potentialausgleichsleiter entlang des Großteils seiner Längserstreckung an die Außenfläche der Verkleidung. Bevorzugt bildet der Potentialausgleichsleiter einen Teil der Außenfläche der Verkleidung. Für eine optimierte Einsammelfunktion, durch die auf die Außenhaut des Fahrzeugs treffende Hochspannung und daraus resultierende Ströme eingesammelt werden, kann der Potentialausgleichsleiter insbesondere ohne Beschichtung entlang der Außenfläche der Verkleidung verlaufen.

Um die ästhetischen Eigenschaften des Potentialausgleichsleiters und/oder seinen Korrosionsschutz zu verbessern, kann dieser gemäß einer alternativen Ausführungsform beschichtet sein. Insbesondere kann der Potentialausgleichsleiter an seiner nach außen weisenden Fläche mit einer Lackschicht versehen sein. Die Lackschicht kann eine Schichtdicke von maximal 250 µm aufweisen, vorzugsweise eine Schichtdicke von maximal 150 µm, idealerweise eine Schichtdicke von maximal 60 µm.

Des Weiteren kann der erste Flächenabschnitt gegenüber dem zweiten Flächenabschnitt abgewinkelt sein. Die aneinander angrenzenden Enden der Flächenabschnitte können in der Außenverkleidung einen Vorsprung bilden, so dass die Bereiche der Außenverkleidung, in denen der Potentialausgleichsleiter angeordnet ist, aus angrenzenden Bereichen hervorragen. Auf diese Weise wird die Wahrscheinlichkeit erhöht, dass ein auf die Außenverkleidung treffender Lichtbogen auf kurzem Wege zum Potentialausgleichsleiter gelangt.

Der Potentialausgleichsleiter ist vorzugsweise geeignet, die in der Stromversorgung eines Schienenfahrzeuges auftretenden Ströme, insbesondere im Kurzschlussfall, abzuleiten. Der Potentialausgleichsleiter kann mit einer entsprechenden elektrischen Leitfähigkeit und/oder starkstromtragfähigen Dimensionierung versehen sein. Der Potentialausgleichsleiter kann vorzugsweise geeignet ausgestaltet sein, die in einer Bahnstromversorgung mit 750 V, 1,5 kV, 5 kV, 15 kV und/oder 25 kV, insbesondere im Falle eines Kurzschlusses, auftretenden Ströme abzuleiten. Bevorzugt ist der Potentialausgleichsleiter ausgelegt, einen über einen Lichtbogen übertragenen, aus einer der zuvor genannten Spannungsquellen erzeugten Strom, abzuleiten.

Ein Kurzschlussstrom aus einer Bahnstromversorgung kann bis zu ca. 100 Millisekunden andauern, bis der infrastrukturseitige Schutz der Bahnstromversorgung anspricht. Der Potentialausgleichsleiter kann erfindungsgemäß entsprechend ausgelegt sein, den Kurzschlussstrom über eine Dauer von wenigstens 50 ms, 100 ms oder wenigstens 150 ms zu übertragen, vorzugsweise über eine Dauer von mehr als 200 ms. Der Potentialausgleichsleiter kann in einer bevorzugten Weiterbildung der Erfindung ausgelegt sein, den aus einer Bahnstromversorgung eingeleiteten Strom, insbesondere den über einen Lichtbogen aus einer Bahnstrom-Spannungsquelle von 15 kV oder 20 kV, abzuleiten. Für ein für eine Versorgungsspannung von 15 kV ausgelegtes Schienenfahrzeug ist der Potentialausgleichsleiter vorzugsweise ausgelegt, einen Kurzschlussstrom von etwa 40 kA über eine Dauer von wenigstens 50 ms, 100 ms oder wenigstens 150 ms zu übertragen, vorzugsweise über eine Dauer von mehr als 200 ms. Für ein für eine Versorgungsspannung von 25 kV ausgelegten Schienenfahrzeug ist der Potentialausgleichsleiter vorzugsweise ausgelegt, einen Kurzschlussstrom von etwa 15 kA über eine Dauer von wenigstens 50 ms, 100 ms oder wenigstens 150 ms zu übertragen, vorzugsweise über eine Dauer von mehr als 200 ms.

Der Potentialausgleichsleiter ist bevorzugt derart ausgelegt, dass die umgebenden Bereiche des Außenverkleidungselementes bei Ableitung eines Kurzschlussstroms nicht in Brand geraten und/oder keine Berührungsspannung bei Berührung des Außenverkleidungselementes auftritt. Die Materialbeschaffenheit und Dimensionierung des Potentialausgleichsleiters kann derart gewählt sein, dass der Potentialausgleichsleiter bei Durchleitung eines Kurzschlussstroms nicht verformt oder aufgeschmolzen wird, und/oder dass die Struktur des Potentialausgleichsleiters nicht verändert wird.

Der Potentialausgleichsleiter kann einen Flächenabschnitt vollständig umgeben. Der Querschnitt des Potentialausgleichsleiters kann vorzugsweise wenigstens 16 mm², 25 mm², 50 mm², 80 mm² oder etwa 95 mm² betragen. In einer Weiterbildung der Erfindung kann zur Ableitung sehr starker Ströme der Querschnitt des Potentialausgleichsleiters mehr als 95 mm² betragen. In einer weiteren bevorzugten Ausgestaltung kann der erste Flächenabschnitt eine Glasscheibe umfassen. Fensterscheiben und/oder Windschutzscheiben können einen der o.g. Flächenabschnitte bilden. Aufgrund der stark elektrisch isolierenden Eigenschaften des Glases kann eine Hochspannung, die z.B. unmittelbar aus einer defekten Oberleitung oder aus einem Lichtbogen auf die Glasscheibe trifft, nicht in den Innenraum des Fahrzeuges gelangen. Die sich aufgrund der isolierenden Eigenschaften des Glases mit hoher Wahrscheinlichkeit zum Rand der Glasscheibe fortsetzende Hochspannung kann durch einen randseitig angeordneten Potentialausgleichsleiter kontrolliert abgeführt werden. Ein metallischer Rahmen nahe des äußeren Randes der Windschutzscheibe kann einem auf die Windschutzscheibe treffenden Lichtbogen einen geeigneten niederohmigen Fußpunkt bieten. An dem metallischen Rahmen sind bevorzugt eine oder mehrere metallische Verbindungen zum Erdpotential des Wagenkastens vorgesehen, die dem Fehlerstrom einen niederohmigen Weg bieten. Der metallische Rahmen ist vorzugsweise mit einer geeigneten elektrotechnischen oder starkstromtragfähigen Dimensionierung versehen, um die in der Stromversorgung eines Schienenfahrzeuges auftretenden Ströme abzuleiten.

Gemäß einer weiteren Ausführung der Erfindung kann der Potentialausgleichsleiter zumindest abschnittsweise eine Fensterbefestigung bzw. einen kraftübertragenden Teil einer Fensterbefestigung bilden. Der Potentialausgleichsleiter kann einen Fensterrahmen bilden, in welchem die Fensterscheibe eingefasst ist. Insbesondere die Windschutzscheibe kann bevorzugt mit einem metallischen Rahmen befestigt sein, der den Potentialausgleichsleiter bildet. Für den Fall eines Defektes der Windschutzscheibe lässt sich diese durch eine rein mechanische Befestigung deutlich einfacher austauschen, wobei die Befestigung der Windschutzscheibe zugleich die Schutzfunktion eines Potentialausgleichsleiters übernimmt.

Beispielhaft soll die Lösung anhand der Gefährdungsbetrachtung durch einen defekten, elektrisch unter Spannung stehenden Fahrdraht dargestellt werden, in welchen ein Schienenfahrzeug frontal einfährt. Die herabhängende Oberleitung wird mit großer Wahrscheinlichkeit auf die großflächige Windschutzscheibe des Führerstandes treffen. Die elektrisch isolierende Windschutzscheibe ist für den starken mechanischen Aufprall geeignet dimensioniert und wird diesem standhalten. Ein möglichweise gegenüber einem metallischen Leiter im Bereich der Windschutzscheibe, z.B. durch den Scheibenwischer, gezündeter Lichtbogen, wird durch die hohe thermische Stabilität der Windschutzscheibe am direkten Eindringen in den Führerstand oder den Fahrgastbereich gehindert. Der Fehlerstrom benötigt einen Weg zum Wagenkasten, der als Schutzerde bzw. Erdpotential definiert ist. Je niederohmiger dieser Weg ist, desto geringer ist die Fehlerspannung im Sinne der elektrischen Sicherheit. Bei einem niederohmigen Weg zum Erdpotential verringern sich die Menge der freigesetzten Energie und damit die Temperatur an der Fehlerstelle sowie die Brandgefahr und die Gefahr einer Explosion.

Vorzugsweise kann wenigstens einer der Flächenabschnitte einen Verbundwerkstoff, insbesondere Glasfaserkunststoff (GFK) umfassen. Die Verwendung von Verbundwerkstoffen erlaubt bei einer erheblichen Gewichtsersparnis eine einfache Herstellung auch komplexer Formen, um ästhetische und aerodynamische Anforderungen zu erfüllen. Zugleich bleiben durch die erfindungsgemäße Anordnung eines Potentialausgleichsleiters gegenüber dem Stand der Technik erhöhte Sicherheitsanforderungen bei Fehlerströmen gewahrt.

Flächenabschnitte aus GFK weisen gemäß einer bevorzugten Ausführung der Erfindung ein minimales Breitenmaß von maximal 30 cm auf. Insbesondere können Flächenabschnitte aus GFK ein minimales Breitenmaß von maximal 20 cm aufweisen. Das Breitenmaß entspricht jeweils der kürzesten Wegstrecke entlang der Oberfläche eines Flächenabschnittes zwischen zwei Rändern des Flächenabschnittes. Bei Flächenabschnitten aus Glas kann das minimale Breitenmaß deutlich größer sein. Das minimale Breitenmaß von Flächenabschnitten aus Glas kann 2 m oder mehr betragen. Entsprechend kann der Abstand zwischen zwei Potentialausgleichsleitern an einem Außenverkleidungselement maximal 30 cm und bevorzugt maximal 20 cm betragen.

In einer weiteren vorteilhaften Ausgestaltung der Erfindung kann der zweite Flächenabschnitt den ersten Flächenabschnitt abschnittsweise oder im Wesentlichen vollständig umgeben. Der erste Flächenabschnitt kann von der Windschutzscheibe des Fahrzeuges gebildet sein, während der zweite Flächenabschnitt von der die Windschutzscheibe umgebenden Verkleidung gebildet sein kann.

Der Potentialausgleichsleiter kann bevorzugt zwischen erstem und zweitem Flächenabschnitt eingebettet sein. Somit kann der Potentialausgleichsleiter einen Übergang zwischen erstem und zweitem Flächenabschnitt bilden. Auf diese Weise lässt sich der Potentialausgleichsleiter besonders einfach an einer für seine Funktion günstigen, idealerweise exponierten Position anordnen. Zudem ist eine erleichterte Montage des Potentialausgleichsleiters möglich, insbesondere falls erster und zweiter Flächenabschnitt gemäß einer weiteren bevorzugten Ausführungsform separate Bauteile bilden.

In einer weiteren erfindungsgemäßen Ausführungsform des Verkleidungselementes kann sich zwischen erstem und zweitem Flächenabschnitt ein Vorsprung oder eine Kante erstrecken. Der Potentialausgleichsleiter kann den Vorsprung oder die Kante zumindest abschnittsweise bilden und/oder in den Vorsprung bzw. die Kante eingebettet sein. Der Potentialausgleichsleiter kann somit aus umgebenden Bereichen herausstehend angeordnet sein, wodurch die Wahrscheinlichkeit, dass eine auf das Fahrzeug treffende Hochspannungsquelle den Weg zum Potentialausgleichsleiter findet, erhöht wird.

Der Potentialausgleichsleiter ist bevorzugt benachbart zu einem oder mehreren konkav ausgestalteten Flächenabschnitten angeordnet. Durch die konkave Gestaltung benachbarter Flächen ist sichergestellt, dass der Potentialausgleichsleiter aus umgebenden Bereichen heraussteht.

Der Potentialausgleichsleiter ist bevorzugt aus einem elektrisch möglichst gut leitenden Werkstoff, vorzugsweise einem metallischen Werkstoff gefertigt. Das Material des Potentialausgleichsleiters kann Aluminium, Kupfer und/oder Eisen umfassen. Der Potentialausgleichsleiter kann aus einem Metall wie Kupfer, einer Aluminiumlegierung, verzinktem Stahl oder einer Chrom-Nickel-Legierung hergestellt sein.

Der Potentialausgleichsleiter kann vorzugsweise zusätzlich zur Funktion des Ableitens von Fehlerströmen auch für weitere Funktionen verwendet werden. Dabei kann die Formgebung des Potentialausgleichsleiters je nach Funktion am Fahrzeug variiert werden. Es können beispielsweise Aluminiumprofile als Potentialausgleichsleiter verwendet werden. Um die elektrische Leitfähigkeit der Aluminiumprofile zu erhöhen, können diese mit Kupfer plattiert sein.

Der Potentialausgleichsleiter kann gemäß einer weiteren vorteilhaften Ausgestaltung Befestigungsmittel zur Befestigung eines oder mehrerer angrenzender Verkleidungselemente bilden oder umfassen. Der Potentialausgleichsleiter kann beispielsweise eine Metallschiene umfassen, die randseitig an ein Verkleidungselement angefügt ist. Über an dem Potentialausgleichsleiter vorgesehene Befestigungsmittel kann das Verkleidungselement am Wagenkasten befestigt oder mit weiteren Verkleidungselementen verbunden werden. Als Befestigungsmittel können Aufnahmen wie Bohrungen, Schlitze und Gewinde oder Fortsätze wie Stifte oder Gewindebolzen vorgesehen sein.

Um die Wirksamkeit der Abschirmung des Fahrzeuginneren zu verbessern, kann das Außenverkleidungselement wenigstens drei, vier oder mehr Flächenabschnitte aufweisen, wobei der Potentialausgleichsleiter zwischen drittem und ersten und/oder zwischen drittem und zweitem Flächenabschnitt verläuft oder an jeden der Flächenabschnitte angrenzt.

In einem erfindungsgemäßen Schienenfahrzeug findet wenigstens ein Außenverkleidungselement gemäß einer der beschriebenen Ausführungsformen oder mehrere der erfindungsgemäßen Ausführungsformen Anwendung.

Gemäß einer bevorzugten Ausführung der Erfindung ist der Potentialausgleichsleiter unmittelbar an das Erdpotential des Schienenfahrzeugs angeschlossen, um Fehlerströme bestmöglich abzuleiten.

Das Außenverkleidungselement kann Teil eines Führerhauses eines Schienenfahrzeuges sein. In modernen Schienenfahrzeugen sind insbesondere Führerhäuser oft aus Verbundwerkstoffen gefertigt, um auch komplizierte Formgebungen bei geringem Gewicht fertigen zu können. Auch zur Verbesserung der aerodynamischen Eigenschaften oder des ästhetischen Eindrucks des Fahrzeuges vorgesehene Kanten oder Vorsprünge können den Potentialausgleichsleiter aufnehmen oder zumindest abschnittsweise von diesem gebildet sein. So hat sich gezeigt, dass insbesondere Strömungsabrisskanten, die bereits aufgrund ihrer aerodynamischen Funktion eine herausragende Position auf der Fahrzeugverkleidung einnehmen, zur Aufnahme eines Potentialausgleichsleiters geeignet sind. Vorzugsweise ist der Potentialausgleichsleiter unmittelbar auf der Strömungsabrisskante angeordnet bzw. der Potentialausgleichsleiter kann die Strömungsabrisskante bilden.

Der vorzugsweise aus einem metallischen Werkstoff hergestellte Potentialausgleichsleiter kann zudem Befestigungsmittel umfassen, um Außenverkleidungselement mit dem Wagenkasten und/oder mit angrenzenden Außenverkleidungselementen zu verbinden.

Das Außenverkleidungselement kann in einer weiteren erfindungsgemäßen Ausgestaltung Teil einer Dachverkleidung des Schienenfahrzeugs sein. Weil sich Schäden an Oberleitungen insbesondere auf den Dachbereich auswirken können, weil z.B. eine beschädigte Oberleitung mit einem auf dem Dach angeordneten Stromabnehmer in Kontakt kommen oder erst durch einen beschädigten Stromabnehmer beschädigt werden kann, in Folge dessen Enden einer zerstörten Oberleitung auf das Dach fallen können, kann mit einer Anordnung eines erfindungsgemäßen Außenverkleidungselementes mit Potentialausgleichsleiter im Dachbereich eine erhebliche Verbesserung der Fahrgastsicherheit erreicht werden.

In einer weiteren bevorzugten Variante der Erfindung können Potentialausgleichsleiter in mit elektrisch nichtleitenden Materialien versehenen Dachaufbauten oder in Wagenübergängen vorgesehen werden.

Gemäß einer weiteren bevorzugten Ausführungsform sind eine oder mehrere Komponenten, die aus der Fahrzeugoberfläche herausstehen oder auf dem Fahrzeug Erhöhungen bilden, mit einem Potentialausgleichsleiter versehen oder verbunden. Komponenten, die aufgrund ihrer primären Funktion Vorsprünge auf dem Fahrzeug bilden, wie Scheibenwischer, Außenspiegel und/oder Griffe, können somit die Hochspannung aus Lichtbögen aufnehmen und ableiten.

In einem erfindungsgemäßen Verfahren zur Montage eines Schienenfahrzeuges gemäß einer der oben genannten Ausführungsformen wird zunächst eine Aufnahme zur Befestigung eines Potentialausgleichsleiters in ein Außenverkleidungselement eingebracht. Alternativ kann ein Außenverkleidungselement mit einer Aufnahme für ein Außenverkleidungselement gefertigt werden. Anschließend wird der Potentialausgleichsleiter positioniert und befestigt, d.h. verschraubt oder verklebt. Das Außenverkleidungselement kann an dem Wagenkasten des Schienenfahrzeugs montiert werden, wobei der Potentialausgleichsleiter mit Befestigungselementen zur Befestigung an dem Wagenkasten versehen sein kann. Schließlich erfolgt der Anschluss des Potentialausgleichsleiters an das Erdpotential des Schienenfahrzeuges, z.B. an eine leitende Oberfläche eines metallischen Wagenkastens.

Ein erfindungsgemäßer Bausatz zur Herstellung oder zur Nachrüstung eines Außenverkleidungselementes eines Schienenfahrzeuges umfasst einen Potentialausgleichsleiter, ein Flächenelement mit einer Aufnahme für den Potentialausgleichsleiter, Befestigungsmittel zur Befestigung des Potentialausgleichsleiters in der Aufnahme sowie Anschlussmittel zum Anschluss des Potentialausgleichsleiters an das Erdpotential des Schienenfahrzeugs. Gemäß den zuvor ausgeführten Varianten der Erfindung kann der Potentialausgleichsleiter zugleich als Befestigungsmittel ausgestaltet sein, um Flächenelemente miteinander zu verbinden.

Die beiliegenden Zeichnungen veranschaulichen erfindungsgemäße Ausführungsformen und dienen zusammen mit der Beschreibung der Veranschaulichung der Prinzipien der Erfindung. Gleiche Bezugszeichen bezeichnen jeweils identische oder ähnliche Teile.
Fig. 1 ist eine Frontansicht eines erfindungsgemäßen Außenverkleidungselementes.
Fig. 2 ist eine Seitenansicht einer ersten Ausführungsform eines erfindungsgemäßen Schienenfahrzeuges mit einem Außenverkleidungselement gemäß Figur 1.
Fig. 3 ist eine perspektivische Ansicht einer zweiten Ausführungsform eines erfindungsgemäßen Schienenfahrzeuges.

Fig. 1 zeigt ein Außenverkleidungselement 1 für ein Führerhaus eines Schienenfahrzeuges, das erfindungsgemäß mit Potentialausgleichsleitern versehen ist. Das Außenverkleidungselement 1 umfasst eine Vielzahl von Flächenabschnitten 301, 302, 303, 304, 305, 306, 307, 308, 309, 310. Es ist mit einer Windschutzscheibe 2 versehen, die zugleich einen Flächenabschnitt bildet. Zwischen den Flächenabschnitten 301-310 sind Potentialausgleichsleiter 401, 402, 403, 404, 405 vorgesehen, wobei z.B. schräg oder horizontal verlaufende Potentialausgleichsleiter 401, 402 und 403 in vertikaler Richtung zwischen Flächenabschnitten 301, 302, 303, 305 angeordnet sind, während weitere, im Wesentlichen vertikal verlaufende Potentialausgleichsleiter 404, 405 zwischen Flächenabschnitten 306 und 302, 307 und 303 sowie 308 und 305 verlaufen.

Ein weiterer Potentialausgleichsleiter 406 ist im Fensterrahmen 5 angeordnet. Der Potentialausgleichsleiter 406 kann Teil des Fensterrahmens 5 sein und Befestigungsmittel zur Befestigung des Fensterrahmens an den umliegenden Flächenabschnitten bzw. am Wagenkasten umfassen. Alternativ kann der Potentialausgleichsleiter 406 den Fensterrahmen 5 bilden.

Einzelne oder mehrere der Potentialausgleichsleiter 401, 402, 403, 404, 405, 406 können als Befestigungsmittel ausgestaltet sein. In den Potentialausgleichsleitern können beispielsweise Ösen, Bolzen, Rasten oder andere Verbindungsmittel vorgesehen sein. Auf diese Weise kann die Montage und Verbindung der Flächenabschnitte 301-314 und/oder der Potentialausgleichsleiter 401, 402, 403, 404, 405, 406 vereinfacht sein.

Alternativ können Potentialausgleichsleiter 401, 402, 403, 404, 405, 406, 407 zwischen Flächenabschnitten 301-314 eingebettet sein. Bilden z.B. mehrere Flächenabschnitte aus Verbundwerkstoffen ein einteiliges Außenverkleidungselement, kann ein Potentialausgleichsleiter bereits während des Herstellens des Außenverkleidungselementes, z.B. durch Laminieren, zwischen zwei Flächenabschnitten angeordnet und/oder mit diesen verklebt oder verschraubt werden.

Insbesondere Vorsprünge an der Außenverkleidung, wie für aerodynamische oder ästhetische Zwecke vorgesehene Außenkanten 7, eignen sich für die Anordnung von Potentialausgleichsleitern 404. Die Strömungsabrisskante 7 ist bereits aufgrund ihrer aerodynamischen Funktion exponiert angeordnet. Potentialausgleichsleiter an diesen exponierten Stellen können bestmöglich die Funktion einer Fangleitung übernehmen.

In Fig. 1 sind zudem Dachverkleidungen 6 gezeigt. Weil diese Dachverkleidungen aus dem Außenverkleidungselement 1 bzw. im montierten Zustand aus dem Schienenfahrzeug emporragen, bilden im Bereich dieser Dachverkleidungen angeordnete Potentialausgleichsleiter aufgrund ihrer Nähe zur Oberleitung des Schienenfahrzeuges ideale Fangleitungen für aus Fehlerströmen aus der Oberleitung entstehenden Lichtbögen. Potentialausgleichsleiter 407 können auf der Unterseite der Dachverkleidungen 6 vorgesehen sein. Bevorzugt sind Potentialausgleichsleiter an nach oben weisenden Außenkanten der Dachverkleidungen 6 positioniert, wobei Potentialausgleichsleiter 408 zwischen zwei Flächenabschnitten 309 und 310 angeordnet sein können oder Potentialausgleichsleiter 409 eine Außenkante der Dachverkleidung 6 bilden können.

Fig. 2 ist eine Seitenansicht eines Führerhauses 8 eines Schienenfahrzeuges, der mit einem Außenverkleidungselement 1 gemäß Fig. 1 ausgestattet ist. Auch in der Seitenansicht ist die als Strömungsabrisskante konzipierte Außenkante 7 gezeigt. Die aus der Außenverkleidung hervorstehende Außenkante 7 umfasst den Potentialausgleichsleiter 404 und ist von diesem gebildet. Indem die Oberfläche des Potentialausgleichsleiters 404 freiliegend gestaltet ist, ist die Wahrscheinlichkeit hoch, dass das Abfangen eines Fehlerstroms, z.B. aus einer zerstörten Oberleitung, gelingt.

Zwischen dem Außenverkleidungselement 1 und der Schürze 9 ist eine Übergangszone 10 vorgesehen, die von einer Trennfuge gebildet ist. Auch im Bereich dieser Übergangszone 10 kann ein Potentialausgleichsleiter 410 angeordnet sein. Insbesondere bei Hochspannungsquellen im Schienenbereich wird somit das Eindringen eines Fehlerstromes in das Fahrzeug verhindert.

Eine weitere Übergangszone 11 auf der Rückseite des Außenverkleidungselementes 1 verläuft in vertikaler Richtung und bildet den Anschluss an den Wagenkasten. Auch hier kann sowohl für die mechanische Anbindung des Außenverkleidungselementes 1 an den Wagenkasten als auch für den Potentialausgleich ein Potentialausgleichsleiter 411 angeordnet sein.

Ein seitlich am Führerhaus 8 vorgesehenes Fenster 12 ist von einem Potentialausgleichsleiter 412 umgeben. Der Potentialausgleichsleiter 4m kann in den Fensterrahmen bzw. in die Fensterdichtung eingebettet sein oder den Fensterrahmen bilden. Ein weiterer Potentialausgleichsleiter 413, der vorzugsweise mit dem Potentialausgleichsleiter 4m verbunden ist, kann in einem Fenstersteg 13 des Fensters 12 angeordnet sein oder diesen bilden. Somit wird die Abschirmung des Innenraums im Sinne eines Faraday'schen Käfigs verbessert.

Im Dachbereich des Führerhauses 8 ist ein weiteres Außenverkleidungselement 14 positioniert, das sich aufgrund seiner exponierten Lage im Dachbereich besonders für die Anordnung eines weiteren Potentialausgleichsleiters 414 eignet. Ein weiterer Potentialausgleichsleiter 415 verläuft entlang dem höchstgelegenen Ende der Mittellinie bzw. entlang der Scheitellinie des Führerhauses 8.

Fig. 3 zeigt eine perspektivische Ansicht einer weiteren Ausführungsform eines erfindungsgemäßen Schienenfahrzeugs. Ähnliche oder identische Teile sind jeweils mit den gleichen Bezugszeichen versehen.

Neben einem mittig angeordneten Potentialausgleichsleiter 415 verlaufen im Dachbereich des Außenverkleidungselements 1 weitere Potentialausgleichsleiter 416 in Längsrichtung des Fahrzeugs. Wie das Außenverkleidungselement aus Fig. 1 verfügt auch der in Fig. 3 gezeigte Fahrzeugkopf über eine Außenkante 7, in welche ein Potentialausgleichsleiter 404 aufgenommen ist. Zusätzlich ist unterhalb der Windschutzscheibe 2 ein Spoiler 15 mit einer Strömungsabrisskante 151 integriert. Wie die seitlich verlaufende Außenkante 7, die ebenfalls eine Strömungsabrisskante bildet, tritt die Strömungsabrisskante 151 aus umgebenden Bereichen des Außenverkleidungselements hervor. Somit eignet sich die Strömungsabrisskante 151 wie die Außenkante 7 zur Aufnahme eine Potentialausgleichsleiters 417.

Eine weitere, aus dem Außenverkleidungselement 1 herausstehende Kante, die Innenkante 16, begrenzt gemeinsam mit der Außenkante 7 einen konkav geformten Flächenabschnitt 314. Der konkave Flächenabschnitt 314 bildet einen Übergang zwischen den an die Windschutzscheibe 2 angrenzenden Flächenabschnitten 311, 314 und weiter außen angeordneten Flächenabschnitten 312. Die beidseitig des konkaven Flächenabschnittes 314 verlaufenden Kanten 7, 16 stehen folglich aus den umliegenden Flächen heraus und eignen sich hervorragend zur Aufnahme von Potentialausgleichsleitern. Auch die Innenkante 16 kann einen Potentialausgleichsleiter 419 aufweisen bzw. von diesem gebildet sein.

Die Windschutzscheibe 2 weist eine als Querstrebe ausgestaltete Unterteilung 201 sowie als Längsstreben ausgestaltete Unterteilungen 202 auf. Wie der Fensterrahmen 5 können diese Unterteilungen einen Potentialausgleichsleiter umfassen oder von einem Potentialausgleichsleiter gebildet sein.

Unterhalb der Windschutzscheibe 2 ist ein Scheibenwischer 18 befestigt. Der Scheibenwischer 18 kann als Potentialausgleichsleiter ausgestaltet sein, indem das elektrisch leitende Material des Scheibenwischers entsprechend als elektrischer Leiter dimensioniert und der Scheibenwischer mit dem Erdpotential des Schienenfahrzeugs 17 verbunden wird. Aufgrund seiner exponierten Position eignet sich der Scheibenwischer 18 besonders als Fangleiter für auf das Fahrzeug treffende Hochspannung.

Unterhalb des Scheibenwischers 18 verläuft ein weiterer Potentialausgleichsleiter 418, der die aus den Flächenabschnitten 311 und 314 in zwei entlang dem Potentialausgleichsleiter 418 aneinander angrenzende Flächenabschnitte unterteilt. Der Potentialausgleichsleiter 418 verbindet den Scheibenwischer bzw. den Potentialausgleichsleiter 406 mit dem Potentialausgleichsleiter 419.

Die beschriebenen und dargestellten spezifischen Ausführungsformen sind für die Ausführung der Erfindung nicht bindend, sondern können im Rahmen der vorliegenden Erfindung geeignet modifiziert werden, ohne vom Schutzbereich der vorliegenden Erfindung abzuweichen. So führen unterschiedliche Geometrien der Außenverkleidung zu anderen Vorsprüngen, Kanten und Anordnungen von Komponenten, die unterschiedliche Anordnungen der Potentialausgleichsleiter im Sinne der Erfindung bedingen, die durch die Ansprüche definiert ist.

### Bezugszeichenliste

- 1: Außenverkleidungselement
- 2: Windschutzscheibe
- 301-314: Flächenabschnitte
- 401-421: Potentialausgleichsleiter
- 5: Fensterrahmen
- 6: Dachverkleidung
- 7: Außenkante
- 8: Führerhaus
- 9: Schürze
- 10: Übergangszone
- 11: Übergangszone
- 12: Fenster
- 13: Fenstersteg
- 14: Außenverkleidungselement
- 15: Spoiler
- 151: Strömungsabrisskante
- 16: Innenkante
- 17: Schienenfahrzeug
- 18: Scheibenwischer

## Patentansprüche

1. Außenverkleidungselement (1, 6, 14) für ein Fahrzeug, insbesondere für ein Schienenfahrzeug (17),
wobei das Außenverkleidungselement (1, 6, 14) wenigstens einen ersten und einen zweiten Flächenabschnitt (301-314) aufweist, die aneinander angrenzen, wobei beide Flächenabschnitte (301-314) wenigstens abschnittsweise aus im Wesentlichen elektrisch nicht leitfähigem Material bestehen,
**dadurch gekennzeichnet, dass**
zwischen erstem und zweitem Flächenabschnitt (301-314) ein Potentialausgleichsleiter (401-421) zum Anschluss an das Erdpotential des Fahrzeuges angeordnet ist.

2. Außenverkleidungselement (1, 6, 14) nach Anspruch 1, **dadurch gekennzeichnet, dass** der Potentialausgleichsleiter (401-421) an die Außenfläche der Verkleidung grenzt, insbesondere entlang des Großteils seiner Längserstreckung.

3. Außenverkleidungselement (1, 6, 14) nach einem der obigen Ansprüche, **dadurch gekennzeichnet, dass** erster und zweiter Flächenabschnitt (301-314) eine voneinander unterschiedliche Werkstoffzusammensetzung und/oder Ausrichtung aufweisen.

4. Außenverkleidungselement (1, 6, 14) nach einem der obigen Ansprüche, **dadurch gekennzeichnet, dass** der erste Flächenabschnitt (301-314) eine Glasscheibe umfasst.

5. Außenverkleidungselement (1, 6, 14) nach einem der obigen Ansprüche, **dadurch gekennzeichnet, dass** wenigstens einer der Flächenabschnitte (301-314) einen Verbundwerkstoff, insbesondere Glasfaserkunststoff (GFK) umfasst.

6. Außenverkleidungselement (1, 6, 14) nach einem der obigen Ansprüche, **dadurch gekennzeichnet, dass** der zweite Flächenabschnitt (301-314) den ersten Flächenabschnitt (301-314) wenigstens abschnittsweise umgibt.

7. Außenverkleidungselement (1, 6, 14) nach einem der obigen Ansprüche, **dadurch gekennzeichnet, dass** der Potentialausgleichsleiter zwischen erstem und zweitem Flächenabschnitt (301-314) eingebettet ist.

8. Außenverkleidungselement (1, 6, 14) nach einem der obigen Ansprüche, **dadurch gekennzeichnet, dass** sich zwischen erstem (301-314) und zweitem Flächenabschnitt (301-314) ein Vorsprung oder eine Kante erstreckt, wobei der Potentialausgleichsleiter (404, 419) den Vorsprung oder die Kante (7, 151, 16) bildet und/oder in den Vorsprung bzw. die Kante (7, 151, 16) eingebettet ist.

9. Außenverkleidungselement (1, 6, 14) nach einem der obigen Ansprüche, **dadurch gekennzeichnet, dass** der Potentialausgleichsleiter (401-421) Befestigungsmittel zur Befestigung eines oder mehrerer angrenzender Außenverkleidungselemente (1, 6, 14) umfasst.

10. Außenverkleidungselement (1, 6, 14) nach einem der obigen Ansprüche, **dadurch gekennzeichnet, dass** ein dritter Flächenabschnitt (301-314) vorgesehen ist, wobei der Potentialausgleichsleiter (401-421) zwischen drittem und erstem und/oder zwischen drittem und zweiten Flächenabschnitt (301-314) verläuft.

11. Schienenfahrzeug (17), **gekennzeichnet durch** ein Außenverkleidungselement (1, 6, 14) nach einem der obigen Ansprüche.

12. Schienenfahrzeug (17) nach Anspruch 11, **dadurch gekennzeichnet, dass** der Potentialausgleichsleiter (401-421) an das Erdpotential des Schienenfahrzeugs (17) angeschlossen ist.

13. Schienenfahrzeug (17) nach Anspruch 11 oder 12, **dadurch gekennzeichnet, dass** das Außenverkleidungselement (1) Teil eines Führerhauses (8) des Schienenfahrzeuges (17) ist.

14. Schienenfahrzeug (17) nach einem der Ansprüche 11 bis 13, **dadurch gekennzeichnet, dass** das Außenverkleidungselement (1, 6, 14) wenigstens eine aus der Fahrzeugoberfläche herausstehende Komponente (14, 18) aufweist, wie einen Scheibenwischer oder Außenspiegel, wobei die Komponente elektrisch leitend mit einem Potentialausgleichsleiter (401-421) verbunden und/oder mit einem Potentialausgleichsleiter (401-421) versehen ist.

15. Verfahren zur Montage eines Schienenfahrzeugs (17) gemäß einem der obigen Ansprüche 11 bis 14, **gekennzeichnet durch** die Schritte:
a. Einbringen einer Aufnahme in einem Außenverkleidungselement (1, 6, 14) zur Befestigung eines Potentialausgleichsleiters (401-421),
b. Positionierung und Befestigung des Potentialausgleichsleiters (401-421),
c. Anschluss des Potentialausgleichsleiters (401-421) an das Erdpotential des Schienenfahrzeugs.

## Claims

1. Exterior cladding element (1, 6, 14) for a vehicle, in particular for a rail vehicle (17),
the exterior cladding element (1, 6, 14) comprising at least a first and second area section (301-314) which are adjoining one another,
both area sections (301-314) consisting at least in sections of essentially electrically non-conductive material,
**characterized in that**
between the first and second area section (301-314) a potential equalization conductor (401-421) is arranged for connection to the ground potential of the vehicle.

2. Exterior cladding element (1, 6, 14) according to claim 1, **characterized in that** the potential equalization conductor (401-421) adjoins to the outer surface of the cladding, in particular along the major part of its longitudinal extension.

3. Exterior cladding element (1, 6, 14) according to one of the above claims, **characterized in that** first and second area sections (301-314) have a different material composition and/or orientation from each other.

4. Exterior cladding element (1, 6, 14) according to one of the above claims, **characterized in that** the first area section (301-314) comprises a glass pane.

5. Exterior cladding element (1, 6, 14) according to one of the above claims, **characterized in that** at least one of the area sections (301-314) comprises a composite material, in particular glass fibre reinforced plastic (GRP).

6. Exterior cladding element (1, 6, 14) according to one of the above claims, **characterized in that** the second area section (301-314) surrounds the first area section (301-314) at least in sections.

7. Exterior cladding element (1, 6, 14) according to one of the above claims, **characterized in that** the potential equalization conductor is embedded between the first and second area section (301-314).

8. Exterior cladding element (1, 6, 14) according to one of the above claims, **characterized in that** a projection or edge extends between first (301-314) and second area sections (301-314), the potential equalization conductor (404, 419) forming the projection or edge (7, 151, 16) and/or being embedded in the projection or edge (7, 151, 16).

9. Exterior cladding element (1, 6, 14) according to one of the above claims, **characterized in that** the potential equalization conductor (401-421) comprises fixing means for fixing one or more adjacent exterior cladding elements (1, 6, 14).

10. Exterior cladding element (1, 6, 14) according to one of the above claims, **characterized in that** a third area section (301-314) is provided, the potential equalization conductor (401-421) extending between the third and first and/or between the third and second area section (301-314).

11. Rail vehicle (17) **characterized by** an exterior cladding element (1, 6, 14) according to any of the above claims.

12. Rail vehicle (17) according to claim 11, **characterized in that** the potential equalization conductor (401-421) is connected to the ground potential of the rail vehicle (17).

13. Rail vehicle (17) according to claim 11 or 12, **characterized in that** the exterior cladding element (1) is part of a driver's cab (8) of the rail vehicle (17).

14. Rail vehicle (17) according to any one of claims 11 to 13, **characterized in that** the exterior cladding element (1, 6, 14) comprises at least one component (14, 18) projecting from the vehicle surface, such as a windscreen wiper or exterior mirror, said component being electrically conductively connected to a potential equalization conductor (401-421) and/or provided with a potential equalization conductor (401-421).

15. Method for mounting a rail vehicle (17) according to one of the above claims 11 to 14, **characterized by** the steps:
a. providing a receptacle in an exterior cladding element (1, 6, 14) for fixing a potential equalization conductor (401-421),
b. positioning and fixing the potential equalization conductor (401-421),
c. connecting the potential equalization conductor (401-421) to the ground potential of the rail vehicle.

## Revendications

1. Élément de revêtement extérieur (1, 6, 14) pour un véhicule, en particulier pour un véhicule ferroviaire (17),
l'élément de revêtement extérieur (1, 6, 14) comportant au moins une première et une deuxième partie de surface (301-314) qui sont adjacentes l'une à l'autre, les deux parties de surface (301-314) étant constituées au moins en partie d'un matériau sensiblement non conducteur de l'électricité,
**caractérisé en ce**
**qu'**un conducteur d'égalisation de potentiel (401-421) à raccorder au potentiel de terre du véhicule est disposé entre les première et deuxième parties de surface (301-314).

2. Élément de revêtement extérieur (1, 6, 14) selon la revendication 1, **caractérisé en ce que** le conducteur d'égalisation de potentiel (401-421) est adjacent à la surface extérieure du revêtement, en particulier le long de la majeure partie de son extension longitudinale.

3. Élément de revêtement extérieur (1, 6, 14) selon l'une des revendications précédentes, **caractérisé en ce que** les première et deuxième parties de surface (301-314) présentent une composition et/ou une orientation de matériaux différentes.

4. Élément de revêtement extérieur (1, 6, 14) selon l'une des revendications précédentes, **caractérisé en ce que** la première partie de surface (301-314) comprend une vitre.

5. Élément de revêtement extérieur (1, 6, 14) selon l'une des revendications précédentes, **caractérisé en ce qu'**au moins l'une des parties de surface (301-314) comprend un matériau composite, en particulier du plastique en fibre de verre (GRP).

6. Élément de revêtement extérieur (1, 6, 14) selon l'une des revendications précédentes, **caractérisé en ce que** la deuxième partie de surface (301-314) entoure la première partie de surface (301-314) au moins en partie.

7. Élément de revêtement extérieur (1, 6, 14) selon l'une des revendications précédentes, **caractérisé en ce que** le conducteur d'égalisation de potentiel est interposé entre les première et deuxième parties de surface (301-314).

8. Élément de revêtement extérieur (1, 6, 14) selon l'une des revendications précédentes, **caractérisé en ce qu'**une saillie ou un bord s'étend entre la première (301-314) et la deuxième partie de surface (301-314), le conducteur d'égalisation de potentiel (404, 419) formant la saillie ou le bord (7, 151, 16) et/ou étant intégré dans la saillie ou le bord (7, 151, 16).

9. Élément de revêtement extérieur (1, 6, 14) selon l'une des revendications précédentes, **caractérisé en ce que** conducteur d'égalisation de potentiel (401-421) comprend des moyens de fixation pour fixer un ou plusieurs éléments de revêtement extérieur (1, 6, 14) adjacents.

10. Élément de revêtement extérieur (1, 6,14) selon l'une des revendications précédentes, **caractérisé en ce qu'**une troisième partie de surface (301-314) est prévue, le conducteur d'égalisation de potentiel (401-421) s'étendant entre la troisième et la première et/ou entre la troisième et la deuxième partie de surface (301-314).

11. Véhicule ferroviaire (17), **caractérisé par** un élément de revêtement extérieur (1, 6, 14) selon l'une des revendications précédentes.

12. Véhicule ferroviaire (17) selon la revendication 11, **caractérisé en ce que** le conducteur d'égalisation de potentiel (401-421) est relié au potentiel de terre du véhicule ferroviaire (17).

13. Véhicule ferroviaire (17) selon la revendication 11 ou 12, **caractérisé en ce que** l'élément de revêtement extérieur (1) fait partie d'une cabine de conduite (8) du véhicule ferroviaire (17).

14. Véhicule ferroviaire (17) selon l'une des revendications 11 à 13, **caractérisé en ce que** l'élément de revêtement extérieur (1, 6, 14) comporte au moins un composant (14, 18) faisant saillie à partir de la surface du véhicule, tel qu'un essuie-glace ou un rétroviseur extérieur, ledit composant étant relié de manière à conduire l'électricité à un conducteur d'égalisation de potentiel (401-421) et/ou étant pourvu d'un conducteur d'égalisation de potentiel (401-421).

15. Procédé d'assemblage d'un véhicule ferroviaire (17) selon l'une des revendications 11 à 14 précédentes, **caractérisé par** les étapes :
a. d'insertion d'un réceptacle dans un élément de revêtement extérieur (1, 6, 14) pour fixer un conducteur d'égalisation de potentiel (401-421),
b. de positionnement et de fixation du conducteur d'égalisation de potentiel (401-421),
c. de branchement du conducteur d'égalisation de potentiel (401-421) au potentiel de terre du véhicule ferroviaire.
